# DEMANDE DE BREVET EUROPEEN

(11) **EP 0 421 940 A1**
(43) Date de publication de la demande: **10.04.1991**
(21) Numéro de dépôt: 90810760.0
(22) Date de dépôt: 04.10.1990
(51) Int. Cl.: F04B 9/12

(54) **Pompe à commande pneumatique**

(30) Priorité: 06.10.1989 CH 3661/89
(71) Demandeur: Vacumjet AG, FL-9491 Ruggell (LI)
(72) Inventeur: Dietrich, Frédéric, CH-1619 Les Paccots (CH)
(74) Mandataire: Fischer, Franz Josef

(57) **Abrégé**

Une pompe de fabrication extrêmement simple et ne nécessitant aucun entretien est constituée d'un corps tubulaire (1) fermé à ses deux extrêmités de fonds (10a et 10b) dont des orifices (15a et 15b) sont reliés respectivement à un circuit de commande pneumatique (4) et au circuit du liquide en circulation (3). Un piston (2) circule librement à l'intérieur du corps tubulaire, entraîné par une surpresion ou une dépression apparaissant dans la chambre supérieure (17a) et commandée par le circuit de commande pneumatique. Le déplacement du piston entraîne le remplissage et le vidage de la chambre inférieure (17b), permettant ainsi le pompage d'un liquide.

Ce type de pompe, d'emploi universel, ne nécessite pour son entraînement qu'un raccordement à un compresseur (40) et à une pompe à vide (41), ces deux éléments pouvant être communs à un grand nombre de telles pompes.

## Description

En de multiples occasions l'industrie a besoin de pompes pour le pompage, le transvasement ou le déplacement de liquides les plus divers; généralement ces pompes sont constituées d'un élément de pompage proprement dit, associé à un moteur électrique sous forme d'un élément monobloc ou en composants séparés. Dans le cas de l'industrie chimique en particulier, selon l'appareillage utilisé, on peut être conduit à avoir besoin d'un grand nombre de pompes, nécessitant de ce fait un nombre équivalent de moteurs d'entraînement. Ceci conduit à un coût de l'installation élevé, de par le grand nombre de moteurs nécessaires, d'autant plus si lesdits moteurs travaillant en atmosphère explosive, doivent être spécialement protégés contre l'apparition d'étincelles.

Une commande pneumatique de la pompe en question est donc particulièrement propice pour un tel emploi; différents constructeurs ont proposé des pompes actionnées pneumatiquement, en particulier:
-le modèle d'utilité DE-U-8.620.319 décrit une pompe à commande pneumatique dont le piston comporte trois joints d'étanchéité annulaires séparant le fluide moteur, du fluide transporté; de plus, la commande des soupapes d'admission et d'évacuation se fait indépendamment de la position du piston dans le cylindre.
-le brevet US-A-1.816.025 décrit un système comportant deux corps de pompes, chacun muni d'un flotteur, et fonctionnant en alternance. Chaque flotteur agit sur les soupapes d'admission et d'évacuation d'air par l'intermédiaire d'une tringlerie.
-le brevet FR-A-824.474 concerne une pompe dans laquelle la position d'un flotteur commande les soupapes d'admission et d'évacuation d'air par l'intermédiaire d'un jeu de leviers.
-le brevet FR-A-1.380.748, comme le précédent, mentionne que le flotteur n'agit que comme détecteur de niveau.
-le brevet GB-A-1.345.627 concerne une pompe d'alimentation d'un moteur, commandée par les gaz du moteur, mais dont le piston est muni de joints d'étanchéité contre la chambre.

L'invention se propose de réaliser une pompe qui, alimentée par un circuit de commande pneumatique, peut donc être branchée directement sur les circuits pneumatiques de l'usine, ou alors sur ses propres circuits pneumatiques, ne nécessitant donc pas son propre moteur d'entraînement. De plus, de par sa construction modulaire extrêmement simple, la pompe selon l'invention ne comporte qu'une seule pièce en mouvement, le piston, qui assure en outre l'ouverture et la fermeture des circuits d'admission et de refoulement de l'air de commande ainsi que du liquide à transvaser. Il est facile de choisir le ou les matériaux constitutifs selon le degré de corrosivité du liquide à faire circuler et, la source d'énergie étant décentralisée, il n'est pas nécessaire de prendre des précautions spéciales dans le cas où les pompes sont placées dans une atmosphère explosive. Ces avantages permettent de diminuer de façon considérable le coût d'installation, voire d'exploitation, d'une unité de production utilisant un grand nombre de pompes; de plus la pompe selon l'invention ne comporte pas les inconvénients mentionnés des pompes de l'art antérieur.

La pompe selon l'invention possède les caractéristiques mentionnées dans les revendications.

Le fonctionnement d'une pompe selon l'invention est particulièrement compréhensible en examinant le dessin où:
la figure 1 représente une vue en coupe d'une forme d'exécution de la pompe selon l'invention,
la figure 2 est une vue schématique représentant une pompe, son circuit pneumatique de commande ainsi qu'un exemple de circuit de circulation de liquide, et
la figure 3 représente une vue en coupe d'une autre forme d'exécution de la pompe selon l'invention.

La pompe se compose, comme on peut le voir sur la figure 1, d'un corps tubulaire allongé 1, de section préférentiellement circulaire mais pouvant être d'une autre forme, et dans lequel un piston 2 circule librement le long de l'axe longitudinal dudit corps tubulaire. L'axe longitudinal du corps tubulaire 1 est vertical. Le corps tubulaire est fermé à ses deux extrémités par des fonds 10a et 10b fixés au corps tubulaire par un moyen quelconque adapté aux matériaux constitutifs tant du corps tubulaire 1 que des fonds 10a et 10b; la figure représente un exemple d'un système de fixation, utilisable dans le cas d'un corps tubulaire en matériau synthétique, où le fond 10a, respectivement 10b, s'appuie sur un joint d'étanchéité 11a, 11b et est serré par des boulons non représentés ici, entre deux couronnes 12a et 13a, respectivement 12b et 13b, contre un appui 14a, 14b fixé au corps tubulaire 1. Dans le cas où le corps tubulaire 1 est métallique, les fonds 10a et 10b peuvent lui être fixés par soudage ou par tout autre moyen assurant l'étanchéité. Le fond 10a est percé en son centre d'un orifice 15a débouchant à l'intérieur d'un embout 16a relié au circuit pneumatique. Cet embout 16a est fixé au fond 10a par n'importe quel moyen approprié, par soudure par exemple.

De manière analogue, un embout 16b est fixé au fond 10b, percé d'un orifice 15b, cet embout 16b étant relié au circuit du liquide en circulation. Les diamètres des orifices 15a et 15b sont quelconques, mais adaptés au diamètre des canalisations, tant du circuit pneumatique que du circuit du liquide en circulation auxquels ils sont reliés; généralement, le diamètre de l'orifice 15b sera plus grand que celui de l'orifice 15a.

Le piston 2 est dimensionné afin de coulisser très librement à l'intérieur du corps tubulaire; dans le cas où celui-ci est de forme circulaire, le diamètre du piston sera donc légèrement inférieur au diamètre intérieur dudit corps tubulaire, de manière à laisser un certain jeu entre le piston et la paroi du corps tubulaire. La hauteur du piston devra être suffisante afin que ce dernier soit convenablement guidé à l'intérieur du corps tubulaire. Le piston 2 est représenté en figure 1 comme étant constitué d'un cylindre dans la paroi latérale extérieure duquel un certain nombre de rainures ont été creusées, de même qu'une creusure sur le fond. Ces rainures et creusure ne jouent aucun rôle quant au fonctionnement de la pompe et permettent simplement d'économiser de la matière. Le piston 2 comporte deux gorges circulaires 20a et 20b , l'une sur sa face supérieure et l'autre sur sa face inférieure, dans lesquelles sont logés des joints circulaires 21a, respectivement 21b, des joints O-ring par exemple.

A l'intérieur du corps tubulaire 1, le piston 2 délimite une chambre supérieure 17a et une chambre inférieure 17b, la chambre supérieure s'étendant en direction du fond 10a, alors que la chambre 17b s'étend elle en direction du fond 10b. Par l'orifice 15a et l'embout 16a, la chambre supérieure 17a est reliée au circuit pneumatique de commande, alors que par l'orifice 15b et l'embout 16b, la chambre inférieure 17b est reliée au circuit du liquide en circulation. Le déplacement du piston 2 à l'intérieur du corps tubulaire 1 sera donc commandé par la différence des pressions entre les chambres 17a et 17b; autrement dit, lorsque le piston a été amené contre le fond 10b par une surpression dans la chambre 17a en provenance du circuit pneumatique, il obstrue entièrement et de manière étanche l'orifice 15b de par son joint circulaire 21b, empêchant ainsi la pénétration de liquide à l'intérieur du corps tubulaire 1. En diminuant la pression d'air dans la chambre 17a, par des moyens que nous verrons plus loin, de manière à rendre cette pression inférieure à celle régnant dans le circuit de liquide en circulation et par conséquent à celle régnant dans la chambre 17b, le piston 2 aura tendance à se décoller du fond 10b et à se mouvoir en direction du fond 10a. Vu que le matériau constituant le piston 2 est d'une masse spécifique inférieure à celle du liquide à faire circuler, ledit piston flottera au dessus du liquide et atteindra le fond 10a avant le liquide, de manière à obstruer de manière étanche l'orifice 15a, par l'intermédiaire du joint circulaire 21a, avant que le liquide n'y parvienne. Dans ce cas, la chambre 17b occupe son volume maximum, ce volume étant rempli de liquide. Il suffira alors de rétablir une pression suffisante dans le circuit pneumatique, afin de repousser le piston 2 en direction du fond 10b, pour refouler le liquide dans son circuit de circulation et retrouver la situation initiale précédente.

Le fonctionnement de la pompe se comprend encore mieux en examinant la figure 2, où d'une manière schmématique la pompe est représentée dans une application de transvasement d'un liquide d'un réservoir 30 à un autre réservoir 31. Le circuit pneumatique de commande 4 comprend principalement un compresseur 40 et une pompe à vide 41 reliés à la chambre supérieure 17a par l'intermédiaire d'une vanne à trois voies 42, commandée par un dispositif de commande adéquat 42a, ce dispositif pouvant être de type mécanique, électrique, électronique, pneumatique ou hydraulique. Ce dispositif de commande 42a agissant sur la vanne à trois voies 42, est chargé de connecter séquentiellement soit le compresseur 40, afin d'imposer une surpression dans la chambre 17a, ladite surpression poussant le piston 2 vers le bas et refoulant le liquide dans le circuit de circulation de liquide 3, soit la pompe à vide 41, imposant une diminution de pression dans la chambre 17a et aspirant le piston 2 ainsi que le liquide dans la chambre 17b. Le dispositif de commande règle la vitesse de montée du piston 2 dans le corps tubulaire 1 de telle façon que le liquide reste en contact avec la face inférieure du piston 2 et que l'on n'ait pas de phénomène de cavitation dans la chambre 17b. Un dispositif de rétention muni d'une purge 43 intercalé entre la pompe et la vanne à trois voies 42 permet de retenir d'éventuelles gouttelettes ou vapeurs de liquide, afin qu'elles ne soient pas aspirées par la pompe à vide 41. Afin que le transvasement ou la circulation du liquide s'effectue dans le sens désiré, deux clapets anti-retour 32 et 33, sont prévus sur le circuit de circulation du liquide 3; le clapet anti-retour 33 permet en outre d'éviter une aspiration d'air dans le circuit 3.

La figure 3 représente une pompe semblable à celle de la figure 1, mais dont le piston 2 est de forme sphérique, pouvant être plein ou vide, à la manière d'une balle de ping-pong par exemple, les seules contraintes étant comme précédemment que le diamètre de la sphère soit légèrement inférieur à celui du corps tubulaire 1 et que la masse spécifique de la sphère soit inférieure à celle du liquide. Dans cette forme d'exé cution, les dispositifs d'étanchéité entre les orifices 15a et 15b et le piston 2 sont reportés sur les orifices en question, la figure 3 représentant deux formes d'exécution possibles, soit un joint torique 18 est disposé directement sur l'orifice 15a, soit l'orifice 15b a une forme telle que le piston sphérique 2 vient s'y appuyer exactement afin de l'obturer. La figure présente deux formes d'exécution possibles des dispositifs d'étanchéité reporté sur les orifices, il est bien entendu que d'autres formes d'exécution sont possibles, et que les deux orifices peuvent être équipés du même type de dispositif ou de dispositifs différents.

La pompe a été présentée ici dans une application de transvasement d'un liquide; il est bien entendu qu'elle s'applique à bien d'autres utilisations, de manière générale ce type de pompe peut être employée comme pompe aspirante, pompe refoulante, pompe aspirante et refoulante et pompe de circulation, la mise en oeuvre selon l'une ou l'autre de ces catégories étant faite par un choix judicieux de la surpression et de la dépression pneumatique commandant le mouvement du piston. A cet effet, la figure représente la pompe équipée d'un compresseur et d'une pompe à vide; dans le cas d'une application comportant une pluralité de pompes, ces deux éléments peuvent être communs à l'ensemble des pompes ou même dans certains cas être constitués des circuits de pression d'air et de vide de l'usine. Il peut même être envisagé, dans le cas où une dépression ne serait pas nécessaire au fonctionnement de la pompe, que la pompe à vide soit éliminée, la voie correspondante de la vanne à trois voie débouchant alors sur un orifice à pression atmosphérique.

Les matériaux constitutifs des éléments de la pompe seront choisis en fonction de l'application envisagée, et seront aptes à résister en particulier à l'attaque corrosive et/ou à la température du liquide à transporter; le corps tubulaire sera préférentiellement en matière synthétique ou alors, s'il est nécessaire d'avoir un corps métallique, on pourra prendre de l'acier inox par exemple, le piston étant préférentiellement choisi en matière synthétique; les fonds, les embouts, les joints et les systèmes de fixation seront choisis afin de résister eux aussi à l'action du liquide et de pouvoir s'assembler entre eux et avec le corps tubulaire.

Comme on l'a vu, la construction d'une pompe selon l'invention est extrêmement simple, ne nécessitant aucun organe en rotation ni une très grande précision d'usinage; la seule pièce en mouvement étant le piston, dont le contact avec le corps tubulaire est très lâche et est constamment "lubrifié" par le liquide, l'entretien de la pompe en sera facilité vu qu'elle ne subira aucune usure.

Les domaines d'application de ces pompes sont multiples, en particulier dans l'industrie chimique, celle des colorants, l'industrie alimentaire et bien d'autres. De par le fait que la chambre inférieure a un volume donné déterminé, il est possible d'utiliser une pompe de ce type comme pompe doseuse, la commande de la vanne à trois voies étant alors programmée pour commander un certain nombre de cycles de remplissage - vidage de la chambre inférieure afin de transporter un volume déterminé de liquide. La viscosité du liquide à transporter ne joue pas de rôle dans le fonctionnement de la pompe, vu que la vitesse de déplacement du piston peut être régulée par la vitesse d'établissement du vide et de la surpression dans la chambre supérieure; dans le cas de liquides très visqueux, un dispositif de pompage et de transfert de produits de toutes viscosités, décrit dans le brevet CH 647145, peut venir com pléter l'installation et aider au transport dudit liquide.

Ainsi, la pompe selon l'invention, d'un coût unitaire très faible, ne nécessitant aucun entretien particulier, s'adapte à toutes sortes d'applications, en particulier celles nécessitant un grand nombre de pompes, une économie réelle étant due au fait que la source de puissance est commune à l'ensemble des pompes. Vu que cette source de puissance est décentralisée et qu'aucun risque d'étincelle ne peut apparaître à proximité des pompes, celles-ci peuvent travailler en atmosphère explosive sans précautions supplémentaires.

## Revendications

1- Pompe pour liquides, comprenant un corps formé d'un tube cylindrique (1) relié à une de ses extrémités à un circuit de commande pneumatique (4) et dont l'autre extrémité est reliée au circuit de liquide à pomper (3), caractérisée en ce qu'elle comprend un piston flottant (2) circulant librement à l'intérieur dudit tube, entraîné par une surpression, respectivement une dépression en provenance dudit circuit pneumatique, ledit piston comprenant un joint circulaire (21a,21b) sur chacune de ses faces, destinés à obturer alternativement, soit le circuit de commande pneumatique, soit le circuit de liquide à pomper.

2- Pompe pour liquides selon la revendication 1, caractérisée en ce que la masse spécifique du matériau constituant le piston est inférieure à celle du liquide pompé.

3- Pompe pour liquides selon la revendication 1, caractérisée en ce qu'un jeu subsiste entre le piston et la paroi interne du corps de pompe cylindrique et qu'aucun joint n'est disposé en cet endroit.

4- Pompe pour liquides selon la revendication 2, caractérisée en ce que le piston est de forme sphérique, ne comportant alors aucun joint.

5- Pompe pour liquides selon la revendication 1, caractérisée en ce qu'une commande séquentielle (42a) actionne le circuit pneumatique.

6- Utilisation d'une pompe selon l'une des revendications précédentes pour le dosage d'un liquide.

7- Utilisation d'une pompe selon l'une des revendications précédentes dans une atmosphère explosive.

8- Utilisation d'une pluralité de pompes selon l'une des revendications précédentes, caractérisée en ce que le nombre de dispositifs de surpression, respectivement de dépression, est inférieur au nombre de pompes.
